# EUROPÄISCHE PATENTSCHRIFT

(11) **EP 2 362 074 B1**
(45) Veröffentlichungstag und Bekanntmachung des Hinweises auf die Patenterteilung: **20.03.2013**
(21) Anmeldenummer: 11151488.1
(22) Anmeldetag: 20.01.2011
(51) Int. Cl.: F01L 1/344

(54) **Vorrichtung zur variablen Einstellung der Steuerzeiten von Gaswechselventilen einer Brennkraftmaschine**
Device for variable valve timing on a combustion engine
Dispositif destiné au calage variable des soupapes d'un moteur à combustion interne

(30) Priorität: 26.02.2010 DE 102010009392
(43) Veröffentlichungstag der Anmeldung: 31.08.2011
(73) Patentinhaber: Schaeffler Technologies AG & Co. KG, 91074 Herzogenaurach (DE)
(72) Erfinder: Weber, Jürgen, 91058, Erlangen (DE); Schelter, Stefan, 91489, Wilhelmsdorf (DE)

(56) Entgegenhaltungen:
- DE-A1- 10 038 607
- DE-A1- 19 808 619
- US-A1- 2007 039 576

## Beschreibung

### Gebiet der Erfindung

Die Erfindung betrifft eine Vorrichtung zur variablen Einstellung der Steuerzeiten von Gaswechselventilen einer Brennkraftmaschine mit einem Antriebselement, das in Antriebsverbindung mit einer Kurbelwelle der Brennkraftmaschine bringbar ist, einem Abtriebselement, das in Antriebsverbindung mit einer Nockenwelle der Brennkraftmaschine bringbar und schwenkbar zu dem Antriebselement angeordnet ist, und mindestens einem Seitendeckel, der an einer axialen Seitenfläche des Abtriebselements oder des Antriebselements angeordnet und drehfest mit dem Antriebselement oder dem Abtriebselement verbunden ist und einen scheibenförmigen Abschnitt aufweist, wobei innerhalb der Vorrichtung zumindest ein Druckraum vorgesehen ist und wobei durch Druckmittelzufuhr zu bzw. Druckmittelabfuhr von dem Druckraum eine Phasenlage zwischen dem Antriebselement und dem Abtriebselement variabel einstellbar ist.

### Hintergrund der Erfindung

In modernen Brennkraftmaschinen werden Vorrichtungen zur variablen Einstellung der Steuerzeiten von Gaswechselventilen eingesetzt, um die Phasenrelation zwischen einer Kurbelwelle und einer Nockenwelle in einem definierten Winkelbereich, zwischen einer maximalen Früh- und einer maximalen Spätposition, variabel einstellen zu können. Die Vorrichtung ist in einen Antriebsstrang integriert, über welchen Drehmoment von der Kurbelwelle auf die Nockenwelle übertragen wird. Dieser Antriebsstrang kann beispielsweise als Riemen-, Ketten- oder Zahnradtrieb realisiert sein. Darüber hinaus ist die Vorrichtung drehfest mit einer Nockenwelle verbunden und kann beispielsweise eine oder mehrere Druckkammern aufweisen, mittels derer die Phasenrelation zwischen der Kurbelwelle und der Nockenwelle durch Druckmittelbeaufschlagung gezielt verändert werden kann.

Eine derartige Vorrichtung ist beispielsweise aus der DE 10 2004 026 865 A1 bekannt. Die Vorrichtung weist ein Antriebselement, ein Abtriebselement und zwei Seitendeckel auf, wobei das Antriebselement in Antriebsverbindung mit einer Kurbelwelle steht und das Abtriebselement drehfest an einer Nockenwelle befestigt ist. Das Abtriebselement ist in einem definierten Winkelintervall schwenkbar zu dem Antriebselement angeordnet. Das Antriebselement, das Abtriebselement und die Seitendeckel begrenzen mehrere Druckräume, die von Flügeln in gegeneinander wirkende Druckkammern geteilt werden. Die Druckkammern bilden einen hydraulischen Stellantrieb aus, mittels dem die Phasenlage zwischen dem Abtriebselement und dem Antriebselement variabel eingestellt werden kann. Die Seitendeckel sind an den axialen Seitenflächen des Abtriebselements und des Antriebselements angeordnet und mittels Schrauben drehfest mit dem Antriebselement verbunden. Zur Druckmittelversorgung der Druckkammern sind Bohrungen in das Abtriebselement eingebracht, die ausgehend von einer zentralen Öffnung des Abtriebselements in radialer Richtung verlaufen und in die Druckkammern münden. Die Vorrichtung weist einen Verriegelungsmechanismus auf, der eine Kulisse und ein federbeaufschlagtes Verriegelungselement umfasst. Die Kulisse ist mittels eines spanenden Nachbearbeitungsschritts in Form einer Nut an einer Seitenfläche des massiv ausgebildeten Seitendeckels realisiert. Das Verriegelungselement ist innerhalb einer Aufnahme, die innerhalb des Abtriebselements ausgebildet ist, axial verschiebbar angeordnet. Stehen sich die Kulisse und das Verriegelungselement in axialer Richtung gegenüber, so kann das Verriegelungselement in die Kulisse eingreifen und das Abtriebselement mechanisch mit dem Antriebselement koppeln. Zum Lösen der Verriegelung wird der Kulisse Druckmittel zugeführt, das das Verriegelungselement in die Aufnahme zurückdrängt.

Aus der DE 100 38 607 A1 ist eine weitere Vorrichtung bekannt, die im Wesentlichen der der DE 10 2004 026 865 A1 entspricht. Einer der Seitendeckel ist in dieser Ausführungsform ebenfalls massiv ausgebildet, wobei ein zentraler kreisrunder Bereich des Seitendeckels dickwandiger ausgebildet ist, als dessen radiales Äußeres. In dem dickwandigen Bereich sind mittels spanender Nachbearbeitungsschritte radiale Nuten eingebracht, die einerseits mit einer Druckmittelleitung und andererseits mit einer Gruppe von Druckkammern kommunizieren.

### Aufgabe der Erfindung

Der vorliegenden Erfindung liegt die Aufgabe zugrunde, eine zuverlässige und kostengünstige Vorrichtung vorzuschlagen.

### Zusammenfassung der Erfindung

Die Aufgabe wird erfindungsgemäß dadurch gelöst, dass der scheibenförmige Abschnitt an der dem Antriebselement abgewandten Seitenfläche zumindest eine Ausbuchtung aufweist, die eine Vertiefung an der dem Abtriebselement zugewandten Seite des scheibenförmigen Abschnitts begrenzt, wobei die Vertiefung der Form der Ausbuchtung angepasst ist und zur Druckmittelführung innerhalb der Vorrichtung dient.

Die Vorrichtung weist ein Antriebselement und ein Abtriebselement auf, wobei das Antriebselement von einer Kurbelwelle der Brennkraftmaschine angetrieben wird und das Abtriebselement eine Nockenwelle der Brennkraftmaschine antreibt. Das Antriebselement kann beispielsweise mittels eines Zugmittel- oder Zahnradtriebs in Antriebsverbindung mit der Kurbelwelle stehen. Das Abtriebselement kann beispielsweise drehfest mit der Nockenwelle verbunden sein. Des Weiteren ist ein hydraulischer Stellantrieb mit zumindest einem Druckraum vorgesehen, mittels dem das Abtriebselement in einem defmierten Winkelbereich relativ zu dem Antriebselement verschwenkt werden kann. Somit ist eine Phasenrelation zwischen dem Abtriebselement und dem Antriebselement variabel einstellbar. An einer axialen Seitenfläche des Antriebselements oder des Abtriebselements ist ein Seitendeckel vorgesehen der drehfest mit einem dieser Bauteile verbunden ist. Dabei weist der Seitendeckel einen scheibenförmigen Abschnitt, gegebenenfalls mit einer zentralen Öffnung, auf, der beispielsweise die Druckräume in axialer Richtung abdichtet. An dem scheibenförmigen Abschnitt sind auf der dem Abtriebselement abgewandten Seitenfläche eine oder mehrere Ausbuchtungen vorgesehen. Jede der Ausbuchtungen begrenzt auf der dem Abtriebselement zugewandten Seite des scheibenförmigen Abschnitts eine Vertiefung, die somit der Form der Ausbuchtung angepasst ist. Die Vertiefung dient zur Druckmittelführung innerhalb der Vorrichtung.

Beispielsweise kann vorgesehen sein, dass die Vertiefung mit dem Druckraum kommuniziert. Zusätzlich oder alternativ kann vorgesehen sein, dass zumindest eine Druckmittelleitung vorgesehen ist, mittels der Druckmittel zu der Vorrichtung zuleitbar oder von dieser abführbar ist, wobei die Vertiefung mit der Druckmittelleitung kommuniziert. Somit können die Vertiefung/en zur Druckmittelzufuhr zu bzw. Druckmittelabfuhr von dem oder den Druckräumen dienen. Somit können die radialen Bohrungen in dem Abtriebselement, die zur Druckmittelversorgung der Druckräume dienen und mittels aufwändigen, spanenden Nachbearbeitungsschritten herzustellen sind, entfallen. Die Vertiefungen können an einem der Seitendeckel oder an beiden Seitendeckeln der Vorrichtung ausgebildet sein. In letzterem Fall entfallen die kostenintensiven Bohrungen komplett, im ersten Fall sind nur die Hälfte der Bohrungen notwendig.

In einer Weiterbildung der Erfindung wird vorgeschlagen, dass die Vertiefung eine Kulisse zumindest teilweise ausbildet, in die ein Verriegelungselement, das in einer Aufnahme des Antriebselements oder des Abtriebselements aufgenommen ist, eingreifen kann, wobei die Kulisse mit einer Druckmittelleitung oder einem Druckraum kommuniziert. Somit entfällt der kostenintensive, spanende Verfahrensschritt zur Ausbildung der Kulisse.

Die die Vertiefung ausbildenden Ausbuchtungen vergrößern zum Einen die Oberfläche des Seitendeckels und erzeugen zum Anderen während des Betriebs der Brennkraftmaschine Luftverwirbelungen im Bereich des Seitendeckels. Somit verbessert sich die Kühlung des Seitendeckels, wodurch dessen thermische Belastung sinkt. Des Weiteren bewirken die Ausbuchtungen eine Steigerung der Steifigkeit des Seitendeckels, so dass dessen Verformung während des Betriebs der Brennkraftmaschine sinkt und somit die Leckage innerhalb und aus der Vorrichtung heraus sinkt. Alternativ kann der Seitendeckel dünnwandiger und damit gewichtsoptimiert bei gleicher Steifigkeit ausgebildet werden.

In einer Konkretisierung der Erfindung wird vorgeschlagen, dass der scheibenförmige Abschnitt als Blechteil ausgebildet ist und die Ausbuchtung und die Vertiefung mittels eines spanlosen Umformverfahrens, beispielsweise eines Tiefziehverfahrens, hergestellt ist. Alternativ kann vorgesehen sein den scheibenförmigen Abschnitt mittels eines Metall- oder Kunststoffspritzgussverfahrens, eines Sinterverfahrens, mittels Gießen, Schmieden oder Stanzpaketieren herzustellen. Somit können die Ausbuchtungs-Vertiefungspaare kostenneutral während der Herstellung des scheibenförmigen Abschnitts ausgeformt werden.

### Kurze Beschreibung der Zeichnungen

Weitere Merkmale der Erfindung ergeben sich aus der nachfolgenden Beschreibung und aus den Zeichnungen in denen ein Ausführungsbeispiel der Erfindung vereinfacht dargestellt ist. Es zeigen:
Figur 1 nur sehr schematisch eine Brennkraftmaschine,
Figur 2 einen Längsschnitt durch eine erfindungsgemäßen Vorrichtung zur variablen Einstellung der Steuerzeiten von Gaswechselventilen einer Brennkraftmaschine,
Figur 3 einen Querschnitt durch die erfindungsgemäße Vorrichtung entlang der Linie III-III in Figur 2,
Figur 4 einen Draufsicht auf eine an dem Antriebselement anliegende Seitenfläche des Seitendeckels,
Figur 5 eine perspektivische Darstellung der Außenseite des Seitendeckels aus Figur 4.

### Ausführliche Beschreibung der Zeichnungen

In Figur 1 ist schematisch eine Brennkraftmaschine 1 skizziert, wobei ein auf einer Kurbelwelle 2 sitzender Kolben 3 in einem Zylinder 4 angedeutet ist. Die Kurbelwelle 2 steht in der dargestellten Ausführungsform über je einen Zugmitteltrieb 5 mit einer Einlassnockenwelle 6 bzw. Auslassnockenwelle 7 in Verbindung, wobei eine erste und eine zweite Vorrichtung 11 zur variablen Einstellung der Steuerzeiten von Gaswechselventilen 9, 10 für eine Relativdrehung zwischen Kurbelwelle 2 und den Nockenwellen 6, 7 sorgen können. Nocken 8 der Nockenwellen 6, 7 betätigen ein oder mehrere Einlassgaswechselventile 9 bzw. ein oder mehrere Auslassgaswechselventile 10.

Die Figuren 2 und 3 zeigen eine erfindungsgemäße Vorrichtung 11 im Längs- bzw. Querschnitt. Die Vorrichtung 11 weist ein Antriebselement 13, ein Abtriebselement 14 und zwei Seitendeckel 15, 16 auf, die an axialen Seitenflächen des Antriebselements 13 angeordnet und mittels Schrauben 12 an diesem befestigt sind. Das Abtriebselement 14 ist in Form eines Flügelrades ausgeführt und weist ein im Wesentlichen zylindrisch ausgeführtes Nabenelement 17 auf, von dessen äußerer zylindrischer Mantelfläche sich Flügel 18 in radialer Richtung nach außen erstrecken.
Ausgehend von einer äußeren Umfangswand 19 des Antriebselements 13 erstrecken sich Vorsprünge 20 radial nach innen. Das Antriebselement 13 ist mittels radial innen liegender Umfangswände der Vorsprünge 20 relativ zu dem Abtriebselement 14 drehbar auf diesem gelagert.

Das Antriebselement 13 ist mit einem Riemenrad 21 versehen, über das mittels eines nicht dargestellten Riementriebs Drehmoment von der Kurbelwelle 2 auf das Antriebselement 13 übertragen werden kann. Das Abtriebselement 14 ist mittels einer Zentralschraube 22 drehfest mit der Nockenwelle 6, 7 verbunden.

Innerhalb der Vorrichtung 11 sind zwischen jeweils zwei in Umfangsrichtung benachbarten Vorsprüngen 20 Druckräume 23 ausgebildet. Jeder der Druckräume 23 wird in Umfangsrichtung von benachbarten Vorsprünge 20, in axialer Richtung von den Seitendeckeln 15, 16, radial nach innen von dem Nabenelement 17 und radial nach außen von der Umfangswand 19 begrenzt. In jeden der Druckräume 23 ragt ein Flügel 18, wobei die Flügel 18 sowohl an den Seitendeckeln 15, 16, als auch an der Umfangswand 19 anliegen. Jeder Flügel 18 teilt somit den jeweiligen Druckraum 23 in zwei gegeneinander wirkende Druckkammern 24, 25.
Das Abtriebselement 14 ist in einem definierten Winkelbreich drehbar zu dem Antriebselement 13 angeordnet. Der Winkelbereich wird in einer Drehrichtung des Abtriebselements 14 dadurch begrenzt, dass jeder der Flügel 18 an einem Frühanschlag 26 zum Anliegen kommt. Analog wird der Winkelbereich in der anderen Drehrichtung dadurch begrenzt, dass jeder der Flügel 18 an einem Spätanschlag 27 zum Anliegen kommt. Durch Druckbeaufschlagung einer Gruppe von Druckkammern 24, 25 und Druckentlastung der anderen Gruppe kann die Phasenlage des Antriebselements 13 zum Abtriebselement 14 (und damit die Phasenlage der Nockenwelle 6, 7 zur Kurbelwelle 2) variiert werden. Durch Druckbeaufschlagung beider Gruppen von Druckkammern 24, 25 kann die Phasenlage konstant gehalten werden.

Die Nockenwelle 6, 7 weist eine zentrale Druckmittelleitung 28 und mehrere achsparallele Druckmittelleitungen 29 auf, die sich in axialer Richtung erstrecken. Die Druckmittelleitungen 28, 29 kommunizieren über Ringnuten 30a, b, die an einer Außenmantelfläche der Nockenwelle 6, 7 ausgebildet sind, mit einem nicht dargestellten Steuerventil. Die achsparallelen Druckmittelleitungen 29 kommunizieren über radiale Bohrungen 39 mit einer ersten Gruppe von Druckkammern 24.
Die zentrale Druckmittelleitung 28 erstreckt sich durch die Zentralschraube 22 hindurch zu der der Nockenwelle 6, 7 abgewandten Seite des Abtriebselements 14 und mündet in einen abgeschlossenen Raum 31, der von einem Verschlußstopfen 32 abgedichtet wird. Die Figuren 4 und 5 zeigen eine an dem Antriebselement 13 anliegende Seitenfläche bzw. eine Rückseite des ersten Seitendeckels 15. Der erste Seitendeckel 15 weist einen scheibenförmigen Abschnitt 33 mit einer zentralen Öffnung 34 auf und besteht aus einem Stahlblech. An dem scheibenförmigen Abschnitt 33 sind auf der dem Abtriebselement 14 abgewandten Seitenfläche mehrere Ausbuchtungen 35a-c ausgebildet (Figur 5). Eine erste Ausbuchtung 35a erstreckt sich ringförmig um die zentrale Öffnung 34. Darüber hinaus sind fünf zweite Ausbuchtungen 35b vorgesehen, die rippenförmig ausgebildet sind und sich ausgehend von der ersten Ausbuchtung 35a radial nach außen erstrecken. Eine dritte Ausbuchtung 35c schließt sich im Bereich einer der zweiten Ausbuchtungen 35b an die erste Ausbuchtung 35a an und überdeckt einen Teilbereich des scheibenförmigen Abschnitts 33 zwischen zwei der zweiten Ausbuchtungen 35b. Durch die Ausbuchtungen 35a-c wird die Oberfläche des ersten Seitendeckels 15 vergrößert, so dass die Kühlung der Vorrichtung 11 verbessert wird. Darüber hinaus erzeugen die Ausbuchtungen 35a-c während des Betriebs der Brennkraftmaschine 1 Luftverwirbelungen im Bereich des ersten Seitendeckels 15, wodurch dessen Kühlung weiter verbessert wird. Insgesamt führt dies zu einer geringeren thermischen Belastung des ersten Seitendeckels 15 und zu einer effektiveren Kühlung des in der Vorrichtung 11 vorhandenen Druckmittels, in der Regel Motoröl der Brennkraftmaschine 1.
Gleichzeitig erhöhen die Ausbuchtungen 35a-c die Steifigkeit des ersten Seitendeckels 15, wodurch die Leckage sinkt oder der erste Seitendeckel 15 dünnwandiger ausgebildet werden kann.

Im Bereich der Ausbuchtungen 35a-c sind an der dem Abtriebselement 14 zugewandten Seitenfläche des scheibenförmigen Abschnitts 33 korrespondierende Vertiefungen 36a-c ausgebildet (Figur 4). Die erste Vertiefung 36a ist in Form eines Ringkanals ausgebildet, und kommuniziert über den Raum 31 mit der zentralen Druckmittelleitung 28. Die zweiten Vertiefungen 36b sind in Form von sich radial erstreckenden Nuten ausgebildet, die in die erste Vertiefung 36a münden und mit einer zweiten Gruppe von Druckkammern 25 kommunizieren.
Während des Betriebs der Brennkraftmaschine 1 wird über eine nicht dargestellte Druckmittelpumpe Druckmittel zu dem nicht dargestellten Steuerventil gefördert. Wird von der Motorsteuerung eine Phasenverstellung in Richtung früher Steuerzeiten angefordert, so gelangt Druckmittel von dem nicht dargestellten Steuerventil über die Ringnut 30a, die achsparallelen Druckmittelleitungen 29 und die radialen Bohrungen 39 zu den ersten Druckkammern 24. Gleichzeitig wird Druckmittel aus den zweiten Druckkammern 25 über die zweiten Vertiefungen 36b, die erste Vertiefung 36a, den Raum 31, die zentrale Druckmittelleitung 28 und die Ringnut 30b zu dem Steuerventil abgeführt und von dort in einen Tank der Brennkraftmaschine 1 ausgestoßen. Somit werden die Flügel 18 in Richtung der Frühanschläge 26 gedrängt und die Steuerzeiten in Richtung früh verstellt. Wird von der Motorsteuerung eine Phasenverstellung in Richtung später Steuerzeiten angefordert, so gelangt Druckmittel von dem nicht dargestellten Steuerventil über die Ringnut 30b, die zentrale Druckmittelleitung 28, den Raum 31, die erste Vertiefung 36a und die zweiten Vertiefungen 36b in die zweiten Druckkammern 25. Gleichzeitig wird Druckmittel aus den ersten Druckkammern 24 über die radialen Bohrungen 39, die achsparallelen Druckmittelleitungen 29 und die Ringnut 30a zu dem Steuerventil abgeführt und von dort in einen Tank der Brennkraftmaschine 1 ausgestoßen. Somit werden die Flügel 18 in Richtung der Spätanschläge 27 gedrängt und die Steuerzeiten in Richtung spät verstellt.
Die Druckmittelzufuhr zu bzw. die Druckmittelabfuhr von den zweiten Druckkammern 25 erfolgt somit über die ersten und zweiten Vertiefungen 36a, b, die an dem scheibenförmigen Abschnitt 33 des ersten Seitendeckels 15 ausgebildet sind. Die sonst üblichen radialen Bohrungen innerhalb des Abtriebselements 14, die mittels spanender Nachbearbeitungsschritte in einen Rohling eingebracht werden müssen, können entfallen, wodurch dessen Herstellungsaufwand signifikant verringert wird.

Die Vorrichtung 11 weist des Weiteren einen Verrieglungsmechanismus auf, mittels dem eine lösbare mechanische Verbindung zwischen dem Abtriebselement 14 und dem Antriebselement 13 hergestellt werden kann. Zu diesem Zweck weist das Abtriebselement 14 eine Aufnahme 37 auf, in der ein axial verschiebbares Verriegelungselement 38 aufgenommen ist. Das Verriegelungselement 38 wird mittels einer Druckfeder mit einer Kraft in Richtung des scheibenförmigen Abschnitts 33 beaufschlagt. Die dritte Vertiefung 36c ist mit Übermaß zu dem Verriegelungselement 38 gefertigt und nimmt ein Anschlagelement 40 auf. Das Anschlagelement 38 und die dritte Vertiefung 36c begrenzen eine Kulisse, in die das Verriegelungselement 38 eingreifen kann, wenn dieses der Kulisse in axialer Richtung gegenübersteht. Somit wird die mechanische Kopplung zwischen dem Abtriebselement 14 und dem Antriebselement 13 hergestellt. Soll die Kopplung gelöst werden, wird der Kulisse über die erste Vertiefung 36a Druckmittel zugeführt, das das Verriegelungselement 38 in die Aufnahme 37 zurückdrängt.
Das Anschlagelement 40 weist auf einer dem ersten Seitendeckel 15 zugewandten Seitenfläche zwei Nuten 41, 42 auf. Die erste Nut 41 verbindet die erste Vertiefung 36a mit der zweiten Vertiefung 36b, die sich an das Anschlagselement 40 anschließt, so dass die Druckmittelversorgung dieser zweiten Vertiefung 36b und damit der korrespondierenden Druckkammer 25 über die erste Nut erfolgt. Die zweite Nut 42 verbindet die erste Nut 41 mit der dritten Vertiefung 36c und stellt somit die Druckmittelversorgung der Kulisse, zum Lösen der mechanischen Verbindung zwischen dem Abtriebselement 13 und dem Antriebselement 14, sicher. Die Nuten 41, 42 können alternativ oder zusätzlich in der dritten Vertiefung 36c im Bereich des Anschlagselements 40 ausgebildet sein.

Wird der erste Seitendeckel 15 mittels eines spanlosen Umformverfahrens oder eines Metall- oder Kunststoffspritzgussverfahrens hergestellt, so können die Ausbuchtungen 35a-c und die korrespondierenden Vertiefungen 36a-c kostenneutral gefertigt werden.

### Bezugszeichen

- 1: Brennkraftmaschine
- 2: Kurbelwelle
- 3: Kolben
- 4: Zylinder
- 5: Zugmitteltrieb
- 6: Einlassnockenwelle
- 7: Auslassnockenwelle
- 8: Nocken
- 9: Einlassgaswechselventil
- 10: Auslassgaswechselventil
- 11: Vorrichtung
- 12: Schraube
- 13: Antriebselement
- 14: Abtriebselement
- 15: Seitendeckel
- 16: Seitendeckel
- 17: Nabenelement
- 18: Flügel
- 19: Umfangswand
- 20: Vorsprung
- 21: Riemenrad
- 22: Zentralschraube
- 23: Druckraum
- 24: erste Druckkammer
- 25: zweite Druckkammer
- 26: Frühanschlag
- 27: Spätanschlag
- 28: zentrale Druckmittelleitung
- 29: achsparallele Druckmittelleitung
- 30ab: Ringnute
- 31: Raum
- 32: Verschlußstopfen
- 33: scheibenförmiger Abschnitt
- 34: Öffnung
- 35abc: Ausbuchtungen
- 36abc: Vertiefung
- 37: Aufnahme
- 38: Verriegelungselement
- 39: radiale Bohrung
- 40: Anschlagelement
- 41: erste Nut
- 42: zweite Nut

## Patentansprüche

1. Vorrichtung (11) zur variablen Einstellung der Steuerzeiten von Gaswechselventilen (9, 10) einer Brennkraftmaschine (1) mit
- einem Antriebselement (13), das in Antriebsverbindung mit einer Kurbelwelle (2) der Brennkraftmaschine (1) bringbar ist,
- einem Abtriebselement (14), das in Antriebsverbindung mit einer Nockenwelle (6, 7) der Brennkraftmaschine (1) bringbar und schwenkbar zu dem Antriebselement (13) angeordnet ist,
- und mindestens einem Seitendeckel (15), der an einer axialen Seitenfläche des Abtriebselements (14) oder des Antriebselements (13) angeordnet und drehfest mit dem Antriebselement (13) oder dem Abtriebselement (14) verbunden ist und einen scheibenförmigen Abschnitt (33) aufweist,
- wobei innerhalb der Vorrichtung (11) zumindest ein Druckraum (23) vorgesehen ist und wobei durch Druckmittelzufuhr zu bzw. Druckmittelabfuhr von dem Druckraum (23) eine Phasenlage zwischen dem Antriebselement (13) und dem Abtriebselement (14) variabel einstellbar ist, **dadurch gekennzeichnet, dass**
- der scheibenförmige Abschnitt (33) an der dem Antriebselement (13) abgewandten Seitenfläche zumindest eine Ausbuchtung (35a-c) aufweist, die eine Vertiefung (36a-c) an der dem Abtriebselement (13) zugewandten Seite des scheibenförmigen Abschnitts (33) begrenzt, wobei die Vertiefung (36a-c) der Form der Ausbuchtung (35a-c) angepasst ist und zur Druckmittelführung innerhalb der Vorrichtung (11) dient.

2. Vorrichtung (11) nach Anspruch 1, **dadurch gekennzeichnet, dass** die Vertiefung (36a-c) mit dem Druckraum (23) kommuniziert.

3. Vorrichtung (11) nach Anspruch 1, **dadurch gekennzeichnet, dass** zumindest eine Druckmittelleitung (28) vorgesehen ist, mittels der Druckmittel zu der Vorrichtung (11) zuleitbar oder von dieser abführbar ist, wobei die Vertiefung (36a-c) mit der Druckmittelleitung (28) kommuniziert.

4. Vorrichtung (11) nach Anspruch 1, **dadurch gekennzeichnet, dass** die Vertiefung (36c) eine Kulisse zumindest teilweise ausbildet, in die ein Verriegelungselement (38), das in einer Aufnahme (37) des Antriebselements (13) oder des Abtriebselements (14) aufgenommen ist, eingreifen kann, wobei die Kulisse mit einer Druckmittelleitung (28) oder einem Druckraum (23) kommuniziert.

5. Vorrichtung (11) nach Anspruch 1, **dadurch gekennzeichnet, dass** der scheibenförmige Abschnitt (33) als Blechteil ausgebildet ist und die Ausbuchtung (35a-c) und die Vertiefung (36a-c) mittels eines spanlosen Umformverfahrens hergestellt ist.

## Claims

1. Apparatus (11) for variably setting the control times of gas exchange valves (9, 10) of an internal combustion engine (1) having
- a drive element (13) which can be brought into a drive connection with a crankshaft (2) of the internal combustion engine (1),
- an output element (14) which can be brought into a drive connection with a camshaft (6, 7) of the internal combustion engine (1) and is arranged pivotably with respect to the drive element (13),
- and at least one side cover (15) which is arranged on an axial side face of the output element (14) or of the drive element (13) and is connected fixedly to the drive element (13) or the output element (14) so as to rotate with it and has a disc-shaped section (33),
- at least one pressure space (23) being provided within the apparatus (11), and it being possible for a phase position between the drive element (13) and the output element (14) to be set variably by feeding in pressure medium or discharging pressure medium, **characterized in that**
- the disc-shaped section (33) has at least one bulge (35a-c) on the side face which faces away from the drive element (13), which bulge (35a-c) delimits a depression (36a-c) on that side of the disc-shaped section (33) which faces the output element (13), the depression (36a-c) being adapted to the shape of the bulge (35a-c) and serving to guide pressure medium within the apparatus (11).

2. Apparatus (11) according to Claim 1, **characterized in that** the depression (36a-c) communicates with the pressure space (23).

3. Apparatus (11) according to Claim 1, **characterized in that** at least one pressure-medium line (28) is provided, by means of which pressure medium can be fed to the apparatus (11) or can be discharged from the latter, the depression (36a-c) communicating with the pressure-medium line (28).

4. Apparatus (11) according to Claim 1, **characterized in that** the depression (36c) at least partially forms a slotted guide, into which a locking element (38) can engage which is received in a receptacle (37) of the drive element (13) or of the output element (14), the slotted guide communicating with a pressure-medium line (28) or a pressure space (23).

5. Apparatus (11) according to Claim 1, **characterized in that** the disc-shaped section (33) is configured as a sheet-metal part, and the bulge (35a-c) and the depression (36a-c) are produced by means of a chipless forming process.

## Revendications

1. Dispositif (11) pour l'ajustement variable des temps de commande de soupapes à échange de gaz (9, 10) d'un moteur à combustion interne (1), comprenant :
- un élément d'entraînement (13) qui peut être amené en liaison d'entraînement avec un vilebrequin (2) du moteur à combustion interne (1),
- un élément de sortie (14) qui peut être amené en liaison d'entraînement avec un arbre à cames (6, 7) du moteur à combustion interne (1) et qui est disposé de manière pivotante par rapport à l'élément d'entraînement (13),
- et au moins un couvercle latéral (15), qui est disposé sur une surface latérale axiale de l'élément de sortie (14) ou de l'élément d'entraînement (13) et qui est connecté de manière solidaire en rotation à l'élément d'entraînement (13) ou à l'élément de sortie (14) et présente une portion (33) en forme de disque,
- au moins un espace de pression (23) étant prévu à l'intérieur du dispositif (11) et une position de phase entre l'élément d'entraînement (13) et l'élément de sortie (14) pouvant être ajustée de manière variable par apport de fluide sous pression à l'espace de pression (23) ou évacuation de fluide sous pression de celui-ci, **caractérisé en ce que**
- la portion en forme de disque (33) présente, sur la surface latérale opposée à l'élément d'entraînement (13), au moins un renflement (35a-c) qui délimite un renfoncement (36a-c) sur le côté de la portion en forme de disque (33) tourné vers l'élément d'entraînement (13), le renfoncement (36a-c) étant adapté à la forme du renflement (35a-c) et servant au guidage de fluide sous pression à l'intérieur du dispositif (11).

2. Dispositif (11) selon la revendication 1, **caractérisé en ce que** le renfoncement (36a-c) communique avec l'espace de pression (23).

3. Dispositif (11) selon la revendication 1, **caractérisé en ce qu'**il est prévu au moins une conduite de fluide sous pression (28) au moyen de laquelle du fluide sous pression peut être acheminé au dispositif (11) ou évacué hors de celui-ci, le renfoncement (36a-c) communiquant avec la conduite de fluide sous pression (28).

4. Dispositif (11) selon la revendication 1, **caractérisé en ce que** le renfoncement (36c) constitue au moins en partie une coulisse dans laquelle peut s'engager un élément de verrouillage (38) qui est reçu dans un logement (37) de l'élément d'entraînement (13) ou de l'élément de sortie (14), la coulisse communiquant avec une conduite de fluide sous pression (28) ou un espace de pression (23).

5. Dispositif (11) selon la revendication 1, **caractérisé en ce que** la portion en forme de disque (33) est réalisée sous forme de pièce en tôle et le renflement (35a-c) et le renfoncement (36a-c) sont fabriqués au moyen d'un procédé de façonnage sans enlèvement de copeaux.
